# EUROPÄISCHE PATENTANMELDUNG

(11) **EP 0 008 383 A1**
(43) Veröffentlichungstag der Anmeldung: **05.03.1980**
(21) Anmeldenummer: 79102667.7
(22) Anmeldetag: 26.07.1979
(51) Int. Cl.: B41J 29/42, B41J 21/16, B41J 29/50

(54) **Randsteuerung für einen Druckkopf**

(30) Priorität: 19.08.1978 DE 2836349
(71) Anmelder: Mannesmann Kienzle GmbH, D-78052 Villingen-Schwenningen (DE)
(72) Erfinder: Tauchert, Klaus, D-7730 Villingen (DE); Schmidt, Richard, D-7730 Villingen (DE); Schunggart, Walter, D-7730 Villingen 24 (DE)

(57) **Zusammenfassung**

Die Erfindung bezieht sich auf eine Randsteuerung für einen Druckkopf (5) in Datenverarbeitungssystemen. Um den linken Rand des Druckbildes und das Programm (P) zu synchronisieren, wird der Druckkopf (5) am Arbeitsbeginn zu einem Suchlauf veranlasst, im Verlaufe dessen er einen auf den Druckrand einstellbaren Signalgeber (G2) entsprechend dem linken Rand erkennt. Die erkannte Position entspricht der ersten Druckstelle, wodurch das Programm (P) auf diese Druckstelle ausgerichtet wird.

## Beschreibung

Die Erfindung bezieht sich auf eine Randsteuerung für einen Druckkopf, der Zeichen seriell im Verlaufe seiner Bewegung in Zeilenrichtung auf einem oder mehreren Aufzeichnungsträgern erzeugt und bei dem jeder Druckstellung eine entsprechende Zählstellung eines Positionszählers entspricht.

In der US-PS 3 554 347 ist eine Einrichtung beschrieben, bei der ein vor einer Druckunterlage tabulierfähig angeordneter Druckkopf mit einem Positionazähler derart zusammenwirkt, daß jeder Stellung des Druckkopfes auch eine bestimmte Stellung des Positionszählers entspricht, wobei der Positionazähler gleichzeitig Steuerungsfunktionen ausübt. Da es möglich ist, den Druckkopf manuell zu verschieben, kann es geschehen, daß der Druckkopf eine andere Position hat als die, die der Positionszähler angibt. Zur Synchronisation wird jedes Mal beim Einschalten des Antriebsmotors für den Druckkopf dieser bis in seine rechte Endstellung verschoben, wodurch ein Signal gegeben wird, das auch den Positionszähler auf seine Endstellung einstellt. Von da an sind der Druckkopf und der Positionszähler wieder synchronisiert, d.h. die jeweilige Stellung des Druckkopfes entspricht der Zählstellung des Positionszählers.

Aus der DE-AS 17 74 112 ist eine Einrichtung bekannt, bei der mit Hilfe des Programmes die Tabulationsanschläge für einen Druckkopf gesetzt werden können, d.j. sobald das Gerät in Betrieb genommen wird und ein Programm eingegeben worden ist, findet ein Tabulatorsetzvorgang statt, bei dem durch das Programm gesteuert in den gewünschten Spaltenstellungen ein Tabulationsanschlagstop gesetzt wird. Hierbei handelt es sich im wesentlichen nur um ein Ersetzen der manuellen Einstellung eines mechanischen Tabulators durch einen Setzvorgang mit Hilfe eines Programmes..

Die vorliegende Erfindung hat es sich im wesentlichen zur Aufgabe gemacht, auf möglichst einfache Art und Weise den linken Rand des Druckbildes auf einem bereits eingespannten Formular durch Handeinstellung festlegen zu können und gleichzeitig diese Einstellung in das bereits eingegebene Programm zu übertragen. Diese Aufgabe wird bei einem Druckkopf der gattungsmäßigen Art dadurch gelöst, daß mit dem Druckkopf ein Signalgeber verbunden ist, der zur Festlegung des linken Randes des Druckbildes auf dem Aufzeichnungsträger bei Durchführung eines willkürlich oder automatisch ausgelösten Suchlaufes des Druckkopfes die Position eines einstellbaren Signalempfängers erkennt und damit unter Zuhilfenahme des Positionszahlers die erste Druckposition im Druckprogramm festlegt.

Mit der erfindungsgemäßen Randsteuerungsanordnung ist es möglich, den linken Rand des Druckbildes auf einem Formular genauso einfach festzulegen wie man das aus der Bedienung ganz normaler Korrespondenzschreibmaschienn gewohnt ist. Gleichzeitig wird aber durch diese Steuerungsanordnung eine Synchronisation mit dem bereits eingegebenen Programm herbeigeführt, was insbesondere für die Erstellung des Programmes wesentliche Vorteile hat. Bisher war es üblich, Druckprogramme dadurch zu erstellen, daß man das gesamte Programm auf die äußerst mögliche linke Druckstellung auf dem Formular ausrichtete, wobei man bei jedem Programmschritt die entsprechenden Ränder dazu- bzw. abrechnen mußte. Daraus ergab sich steuerungstechnisch ein erheblicher Aufwand, der durch die erfindungsgemäße Randsteuerung auf einfachste Art und Weise vermieden wird. Gleichzeitig ist aber auch in mechani scher Hinsicht die Einrichtung denkbar einfach aufgebaut, da keine Randanschläge verwendet werden, für deren Fixierung und Freigabe mechanischer Aufwand getrieben werden muß, sondern nur Signalgeber und Signalempfänger, deren Positionierung bei gleich- zeitiger Funktionssicherheit relativ einfach zu bewerkstelligen ist und die insbesondere auch stufenlos verstellbar sind.

In weiterer Ausbildung der Erfindung ist der einstellbare Signalempfänger mit einem manuell relativ zu einer vor dem eingespannten Formular angeordneten Skala einstellbaren Randzeiger getrieblich verbunden. Diese Anordnung hat den Vorteil, daß eine sehr genaue Ausrichtung des linken Randes des Druckbildes auf dem Formular möglich ist.

Da es prinzipiell möglich ist, den Randzeiger und damit den Signalempfänger soweit nach rechts zu verstellen, daß das vorgesehene Druckprogramm auf dem Formular keinen Platz mehr hat, ist vorgesehen, daß nach Durchführung des Suchlaufes die Stellung des Positionszählers mit einer die Breite des Druckprogrammes repräsentierenden Konstante verglichen wird und daß, wenn die Breite des Druckprogrammes den zur Verfügung stehenden Druckraum übersteigt, ein Fehlersignal gegeben wird.

Die Erfindung sei nun anhand der beiliegenden Zeichnungen im ein zelnen näher erläutert. In diesen Zeichnungen zeigt
Fig. 1 eine teilweise Draufsicht auf die Anordnung,
Fig. 2 ist ein Querschnitt durch die erfindungsgemäße Anordnung,
Fig. 3 zeigt speziell die Organe der Einstellung der Randsteuerung und
Fig. 4 ist ein Wirkungsschema.

Wie Fig. 2 erkennen läßt, besteht die Anordnung, an der die erfindungsgemäße Randsteuerung verwirklicht ist, aus wenigstens zwei großen Baugruppen, nämlich einerseits der Druckerbaugruppe 1 und andererseits der Endlosformulartransporteinrichtung 2. Die Druckerbaugruppe 1 ist in einem Gestell 3 (Fig. 1) gelagert, wobei der eigentliche Druckwagen 4 den Druckkopf 5 trägt. Der Druckwagen 4 bewegt sich relativ zu einer Führungsachse 6, die in dem Druckergestell 3 befestigt ist. Der Druckwagen 4 trägt außer dem Druckkopf 5 noch den Antriebsmotor 7, der über ein Getriebe bestehend aus Zahnrädern 8, 9, 10 mit einer im Druckergestell 3 befestigten Zahnstange 11 zusammenwirkt, d.h. der Druckwagen 4 ist selbstfahrend ausgestaltet, so daß er sich selbst entlang der Zahnstange 11 verschiebt. Am Druckwagen 4 ist eine Rolle 12 befestigt, die in einer Vertiefung 13 der Zahnstange 11 geführt ist, derart daß der Druckwagen 4 nicht nur auf der Führungsachse 6 geführt ist, sondern auch noch in der Ausnehmung 13 mit Hilfe der Gleitrolle 12. An der Zahnstange 11 ist ein Signalgeber G₁ befestigt, der die Form einer sich über die gesamte Breite des Druckgestells 3 erstreckenden Schiene hat, die mit Steuermarkierungen versehen ist. Diese Steuermarkierungen können Löcher oder Schlitze sein, die mit einer Lichtschranke zusammenwirken. Es können aber auch dauermagnetische Markierungen sein, die auf einen elektromagnetischen Signalempfänger E₁, der am Druckwagen 4 befestigt ist, einwirkt und in diesem Empfänger für jede Markierung, jeden Schlitz oder jedes Loch ein Signal erzeugt, wenn der-Druckwagen 4 in Fig. 1 von links nach rechts oder von rechts nach links relativ zu der eingelegten Formularbahn bewegt wird.

Das Druckgestell 3 besitzt eine Traverse 14, auf der zwei Signalgeber G₃ und G₄ befestigt sind. Auch hier kann es sich um Induktivgeber handeln, wahlweise selbstverständlich aber auch um irgendeinen anderen beliebigen Geber oder Schalter. Am Druckwagen 4 sind Signalempfänger E3 und E₄ angeordnet, die jeweils mit den Gebern G₃ und G₄ zusammenwirken, und zwar ist die Einrichtung dabei so gewählt, daß der Druckwagen 4 mit Hilfe seiner Empfänger E3, E₄ bei seiner Bewegung von rechts nach links zunächst in den Wirkungsbereich des Gebers G₃ kommt. Hierdurch wird eine Bremsung der Druckwagenbewegung eingeleitet. Dies kann beispielsweise dadurch geschehen, daß in den Stromkreis des Motors 7 ein Widerstand W zugeschaltet wird, eine Bremsung ist selbstverständlich aber auch auf irgendeine andere geläufige Art und Weise möglich.

Selbstverständlich sind auf der rechten Seite des Druckergestelles 3 ähnliche Signalgeber wie die Geber G₃ und G₄ vorhanden, die den Druckwagen 4 in seiner rechten Endstellung abbremsen und letztlich anhalten.

Der Druckkopf 5, der vorzugsweise ein Nadeldruckkopf ist, wirkt nun, wie Fig. 2 zeigt, von oben nach unten auf ein Endlosformular 20 ein, welches durch die Formulartransporteinrichtung 2 transportiert wird. Ein Motor 21 treibt über einen Riemen 22 und Riemenräder 23 und 24 Stifträder 25 und 26 an, die mit entsprechenden Perforationen 28 in der Formularbahn 20 zusammenwirken. Die Stifträder 25 und 26 sind zusammen mit den Riemenrädern 23 und 24 auf zwei Achsen 29 und 30 angeordnet. Zwischen den Stifträdern 25 und 26, die selbstverständlich beiderseits angeordnet sind, befindet sich die Druckunterlage 31, die feststehend ausgebildet ist und auf die der Druckkopf mit seinen Drucknadeln einwirkt. Die Druckunterlage 31 ist in Fig. 2 als Walze gezeigt, kann selbstverständlich aber auch einfach die Form eines Tisches haben, da ihre Stellung relativ zum Druckkopf 5 und dessen Drucknadeln sich nicht verändert. Die Endlosformulare 20 werden durch einen schwenkbaren Einführschacht 32 zugeführt, der das Formular in die richtige Eingriffslage zu dem vordersten Paar der Stifträder 25 bringt. An der Formulartransporteinrichtung 2 ist in unmittelbarer Nähe der Druckwalze 31 eine Skala 33 angeordnet. Die Skala ist montiert auf einem Führungsblech 34 für die Endlosformularbahnen 20. Zwischen der Skala und dem Führungsblech 34 ist eine Rolle 35 für Kugelsaiten 36 angeordnet. Mit der Kugelsaite 36 ist ein Randzeiger 37 verbunden. Die Kugelsaite 36 ist, wie dies die Fig. 3 speziell zeigt, auf der rechten Seite der Formulartransporeinrichtung 2 über zwei entsprechend geformte Rollen 38 und 39 geführt, die auf Achsen 40, 41 lose drehbar gelagert sind. Die Kugelsaite 36 ist dann noch um eine weitere Rolle 42 geführt, die mit einer Achse 43 verbunden ist. An der Achse 43 ist ein Handeinstellknopf 44 befestigt, der die Aufgabe hat, über die Achse 43 und die Kugelsaite 36 den Randzeiger 37 relativ zur Skala 33 und entlang der Druckzeile, auf der der Druckkopf 5 mit dem Endlosformular 20 zusammenwirkt, verschoben zu werden.

An dem Druckwagen 4 ist an einem-unteren Auslegerarm 45 ein weiterer Signalgeber G₂ befestigt. Dieser Signalgeber ist dazu eingerichtet, mit einem stationären Signalempfänger E2 zusammenzuwirken. Die Signalgeber G₂ und -empfänger E2 können ebenfalls wieder Induktivgeber sein, aber auch andere Formen von Schaltern sind durchaus denkbar. Der Signalempfänger E2 ist auf einem bügelförmigen Teil 46 befestigt, welches mittels zweier Ansätze 47 auf einer Achse 48 verschiebbar ist. Das Teil 46 ist mit einer weiteren Kugelsaite 49 verbunden, die, ähnlich wie die Kugelsaite 36, um vier Rollen 50, 51, 52, 53 geführt ist. Die Rolle 50 dient der Umlenkung der Saite 49 am linken Formularbahnrand, während die Rolle 53 genauso wie die Rolle 42 mit der Welle 43 verbunden ist und also beim Drehen des Handeinstellknopfes 44 entsprechend dem Randzeiger 37 mitverstellt wird. Das bedeutet, daß der Randzeiger 37 und der Signalempfänger E2 beim Drehen des Handeinstellknopfes 44 in der gleichen Richtung um das gleiche Maß entlang der Druckzeile verstellt werden.

Anhand der Fig. 4 sei nun die Funktionsweise der erfindungsgemäßen Randsteuerung im Ganzen beschrieben: Die verschiedenen Signalgeber G₁ bis G₄ sind in Fig. 4 der Einfachheit halber als Kontakte dargestellt, ebenso sind hier die Signalempfänger E bis E₄ teilweise als mechanische Kontaktgabeelemente dargestellt. Lediglich den Signalgeber G erkennt man als eine Schiene mit entsprechenden Steuermarkierungen. Im oberen Teil der _{F}ig. 4 erkennt man den Motorstromkreis, der die Signalgeber G₃, G₄ und einen Widerstand W enthält sowohl als auch den Motor 7. Zusätzlich ist im Motorstromkreis noch ein Schalter S₁ vorgesehen, der dazu dient, entweder willkürlich oder auch automatisch einen Suchlauf zur Einstellung der Randsteuerung auszulösen. Dieser Schalter S₁ kann entweder eine an der Tastatur angeordnete Taste sein, es kann aber auch vorzugsweise ein Schalter sein, der beim Schließen der Abdeckhaube für den Drukker geschlossen wird. Dabei geht man davon aus, daß jedes Mal, wenn ein Formular in die Formulartransporteinrichtung 2 eingeführt worden ist, diese Abdeckhaube geöffnet werden muß, um hinterher wieder geschlossen zu werden. Dann ist es ja auf jeden Fall notwendig, daß der Drucker seinen linken Formularrand findet und dementsprechend das Programm auf diesen linken Formularrand eingestellt wird. Die Verbindung des Schalters S₁ mit der Abdeckhaube des Druckers ist daher sinnvoll. Selbstverständlich ist es aber auch möglich, im Verlaufe des weiteren Arbeitens des Druckers in Arbeitspausen zwischendurch einen Suchlauf des Druckwagens 4 auszulösen, um die richtige Einstellung des Programmes auf den linken Formularrand zu kontrollieren.

Die Motorschaltung funktioniert so, daß die Schalter G₃, G₄ normalerweise geschlossen sind. Wenn zunächst durch den Druckwagen über den Signalempfänger E₃ Schalter G₃ geöffnet wird, wird in den Motorstromkreis ein Widerstand W eingeschaltet, der die Abbremsung des Druckwagens einleitet. Sobald der Druckwagen dann die linke Endstellung erreicht hat, wird auch der Schalter G₄ durch Einwirkung von E₄ geöffnet und der Motor arretiert.

Die Signalgeber und -empfänger G₁, E2 befinden sich in dem einen Zweig einer UND-Verknüpfung U, in deren anderem Zweig die Signalgeber und -empfänger G₁, E₁ liegen. Der Signalgeber G₁ ist, wie bereits oben erläutert wurde, eine Steuerschiene, die entsprechend dem Vorbeigang des Druckwagens 4 in dem Signalempfänger E₁ Impulszüge erzeugt, die mit Hilfe eines Impulsvervielfachers IV vervielfacht werden. Für jeden Impuls, der durch den Signalgeber G₁ erzeugt wird, wird in dem Impulsvervielfacher IV eine Serie von sechs Impulsen erzeugt. Allerdings wird der Impulsvervielfacher durch jeden von dem Signalgeber G₁ gegebenen Impuls erneut synchronisiert, d.h. also jedes vom Geber G₁ abgegebene Signal stößt den Impulsvervielfacher erneut an, so daß dieser erneut sechs Impuls produziert. Die Impulsvervielfachung hat den Sinn, eine möglichst feinstufige Unterteilung der Formularbahn hinsichtlich der Druckstellen zu ermöglichen. Insbesondere soll es auf diesem Wege möglich sein, Durckstellen in 1/10", 1/12" oder auch 1/15" drucken zu können. Die den Impulsvervielfacher IV verlassenden Impulse werden dem Positionszähler Z₁ zugeführt, der damit immer die aktuelle Position des Druckwagens 4 speichert. Für jedes Signal, welches der Zähler Z₁ erhält, erscheint am Ausgang ein ebenfalls genau definiertes Signal, welches durch die bereits erwähnte UND-Verknüpfung U mit den Signalen des Geber- und Empfängerpaares G₂, E2 verbunden wird, sobald von diesem Geber- und Empfängerpaar G₂, E2 ein Signal gegeben wird. Anders ausgedrückt bedeutet dies, daß die UND-Verknüpfung U ein Ausgangssignal abgibt, sobald gleichzeitig aus dem Zähler Z₁ UND aus dem Geber/Empfängerpaar G₂/E₂ ein Signal anliegt, das aussagt, daß der Druckwagen 4 den Empfänger E2 gefunden hat. Dieses Signal wird auf dreierlei verschiedene Art und Weise ausgenutzt:
1. wird es auf den Motorstromkreis so zur Einwirkung gebracht, daß der Motorstromkreis auf jeden Fall unterbrochen wird, um den Druckwagen 4 in der dem Geber- Empfängerpaar G₂, E₂ entsprechenden Stellung zu arretieren,
2. wird dieses Signal aber dazu ausgenutzt, um einen Programmzähler Z₂ auf Null zu setzen.

Sobald der Programmzähler Z₂ auf Null gesetzt ist, bedeutet dies, daß auch das Programm P auf seine Anfangsposition gesetzt wird.

Im übrigen sorgt das UND-Ausgangssignal aus der UND-Schaltung U noch dafür, daß eine in einem Konstantengeber KG eingestellte Konstante in einen Vergleicher V übertragen wird. Die in dem Konstantengeber KG eingestellten Konstanten entsprechen der jeweils maximalen Stellenzahl des Druckprogrammes, welches in dem Programmspeicher P vorgegeben ist. Diese Steillenzähl ist. abhängig von der Art des gewählten Druckes, d.h. also ob der Drukker, wie erwähnt, in 1/1o"-Teilung, 1/12"-Teilung oder 1/15"-Teilung arbeitet. Der Vergleicher hat die Aufgabe, den Positionszähler Z₁ in dem Augenblicke abzufragen, in dem der Druckschlitten über das Geber-Empfängerpaar G₂, E2 ein Signal abgegeben hat. Auf diese Art und Weise wird festgestellt, ob die Stellung des Geber-Empfängerpaares G₂, E2 nicht evtl. den benötigten Druckraum unberücksichtigt läßt. Wenn man beispielsweise annimmt, daß das Druckprogramm P darauf eingestellt ist, ein Formular in 120 Druckstellen zu bedrucken, wenn aber der Geber/Empfänger G₂, E2 so eingestellt ist, daß diese 120 Druckstellen auf dem Formular keinen Platz finden würden, dann gibt der Vergleicher V ein Signal ab, welches vermittels einer Fehlerlampe L angezeigt wird. Die Einstellung des Signalempfängers E2 muß dann zusammen mit der Stellung des Randzeigers 37 durch ein Verdrehen des Knopfes 44 berichtigt werden und beim Schließen der Abdeckhaube ein erneuter Suchlauf ausgelöst werden.

## Patentansprüche

1. Randsteuerung für einen Druckkopf, der Zeichen seriell im Verlaufe seiner Bewegung in Zeilenrichtung auf einem oder mehreren Aufzeichnungsträgern erzeugt und bei dem jeder Druckstellung eine entsprechende Zählstellung eines Positionszählers entspricht,
dadurch gekennzeichnet,
daß mit dem Druckkopf (5) ein Signalgeber (G₂) verbunden ist, der zur Festlegung des linken Randes des Druckbildes auf dem Aufzeichnungsträger (20) bei Durchführung eines willkürlich oder automatisch ausgelösten Suchlaufes des Druckkopfes (5) die Position eines einstellbaren Signalempfängers (E2) erkennt und damit unter Zuhilfenahme des Positionszählers (Z₁) die erste Druckposition im Druckprogramm (P) festlegt.

2. Randsteuerung nach Anspruch 1, dadurch gekennzeichnet, daß der einstellbare Signalempfänger (E₂) mit einem manuell relativ zu einer Skala (33) einstellbaren Randzeiger (37) getrieblich verbunden ist.

3. Randsteuerung nach Anspruch 1, dadurch gekennzeichnet, daß nach Durchführung des Suchlaufes die Stellung des Positionszählers (Z₁) mit einer die Breite des Druckprogrammes repräsentierenden Konstante verglichen wird und daß, wenn die Breite des Druckprogrammes den zur Verfügung stehenden Druckraum übersteigt, ein Fehlersignal gegeben wird.
